# DEMANDE DE BREVET EUROPEEN

(11) **EP 0 058 627 A1**
(43) Date de publication de la demande: **25.08.1982**
(21) Numéro de dépôt: 82440004.8
(22) Date de dépôt: 05.02.1982
(51) Int. Cl.: F24B 1/18, F24B 13/00

(54) **Procédé de désenfumage d'une vitre de poêle ou de cheminée à foyer fermé, et dispositif pour la mise en oeuvre de ce procédé**

(30) Priorité: 06.02.1981 FR 8102726
(71) Demandeur: SUPRA Fabrique d'Appareils de Chauffage et de Cuisine, S.A., F-67210 Obernai (FR)
(72) Inventeur: Blum, Jean, F-67210 Obernai (FR)
(74) Mandataire: Nuss, Pierre

(57) **Abrégé**

La présente invention concerne un procédé de désenfumage d'une vitre de poêle ou de cheminée à foyer fermé et dispositif pour la mise en oeuvre de ce procédé

Procédé caractérisé en ce quil consiste essentiellement à réaliser, par utilisation de la dépression créée par le foyer (5), une circulation d'air (1) parallèlement à la vitre (2), de manière à en écarter la fumée, cet air étant introduit sur tout le pourtour de la vitre (2) à travers une fente périphérique étroite (3) permettant une accélération de l'air.

## Description

La présente invention concerne le domaine des poêles munis d'une vitre et des cheminées à foyer fermé, et a pour objet un procédé de désenfumage d'une telle vitre de poêle ou de cheminée à foyer fermé.

L'invention a également pour objet un dispositif pour la mise en oeuvre de ce procédé.

Actuellement, les vitres équipant les poêles et les cheminées à foyer fermé sont généralement noircies par la fumée après un délai d'utilisation relativement court, du fait que la fumée tend à lècher ladite vitre, favorisant ainsi un dépôt de suie, qui forme une croûte opaque sous l'effet de la chaleur.

La présente invention a pour but de pallier cet inconvénient.

Elle a, en effet, pour objet un procédé de désenfumage d'une vitre de poêle ou de cheminée à foyer fermé, caractérisé en ce qu'il consiste essentiellement à réaliser, par utilisation de la dépression créée par le foyer, une circulation d'air parallèlement à la vitre, de manière à en écarter la fumée, cet air étant introduit sur tout le pourtour de la vitre à travers une fente périphérique étroite permettant une accélération de l'air.

L'invention a également pour objet un dispositif pour la mise en oeuvre de ce procédé, caractérisé en ce qu'il est constitué par un cadre-cornière de support de la vitre, dans lequel la vitre est montée à dilatation libre au moyen de plots munis de joints élastiques, et par un contre-cadre délimitant une fente périphérique avec le cadre-cornière de support de la vitre.

Conformément à une variante de réalisation de l'invention, la vitre détermine avec les parois avant du foyer une fente périphérique d'entrée d'air.

Selon une autre variante de réalisation de l'invention, dans le cas d'utilisation d'une vitre montée dans le cadre-cornière au moyen d'un support continu, la partie inférieure du cadre-cornière est munie de fentes calibrées d'entrée d'air.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels :
la figure 1 est un schéma de principe expliquant le procédé conforme à l'invention suivant un mode de réalisation possible du dispositif de mise en oeuvre de ce procédé ;
la figure 2 est une vue en coupe d'une variante de réalisation du dispositif ;
la figure 3 est une vue en plan de la vitre montée dans le dispositif suivant la figure 2, et
la figure 4 est une vue partielle en coupe d'un autre mode de réalisation du dispositif conforme à l'invention.

Conformément à l'invention, et comme le montre plus particulièrement, à titre d'exemple, la figure 1 des dessins annexés, le procédé de désenfumage d'une vitre de poêle ou de cheminée à foyer fermé consiste essentiellement à réaliser, par utilisation de la dépression créée par le foyer, une circulation d'air 1 parallèlement à la vitre 2, de manière à en écarter la fumée. Cet air est introduit sur tout le pourtour de la vitre 2 à travers une fente périphérique étroite 3, qui permet une accélération de l'air. Grâce à cette accélération, l'air entre en lèchant la vitre sur une longueur suffisante pour que la fumée soit écartée de la vitre 2, de sorte que cette dernière reste claire et que l'utilisateur puisse profiter du spectacle des flammes.

Le schéma de la figure 1 représente un premier mode de réalisation possible d'un dispositif pour la mise en oeuvre de ce procédé. En effet, dans cette réalisation, la vitre 2 est suspendue à un cadre non représenté, et la fente 3 est délimitée par le jeu existant entre la vitre 2 et les parois avant 4 du foyer 5.

Les figures 2 et 3 représentent une variante de réalisation de l'invention, dans laquelle le dispositif est constitué par un cadre-cornière 6 de support de la vitre 2', dans lequel la vitre 2' est montée à dilatation libre au moyen de plots 7 munis de joints élastiques non représentés (figure 3), et par un contre-cadre 8 délimitant une fente périphérique 9 avec le cadre-cornière 6. Les plots 7 sont avantageusement au nombre de quatre et permettent une dilatation différentielle des bords de la vitre 2' et du cadre 6., ainsi qu'un décollement de la vitre 2' du cadre 6 (figure 2), ménageant sur tout le pourtour de la vitre une entrée d'air 9', qui est dévié par l'aile de la cornière formant le contre-cadre 8 suivant un plan parallèle à la vitre 2'. Dans ce mode de réalisation, il est réalisé une double fente périphérique 9-9' autour de la vitre 2'.

La figure 3 représente une autre variante de réalisation de l'invention, dans laquelle la vitre 2" est montée dans le cadre-cornière 6', au moyen d'un support continu non représenté. Dans ce cas, la partie inférieure 10 du cadre-cornière 6' est munie de fentes calibrées 11 d'entrée d'air.

Grâce à l'invention, il est possible de réaliser une circulation d'air devant la vitre, à l'intérieur du foyer, de manière à éviter l'encrassement de ladite vitre.

Bien entendu, l'invention n'est pas limitée aux modes de réalisation décrits et représentés aux dessins annexés. Des modifications restent possibles, notamment du point de vue de la constitution des divers éléments, ou par substitution d'équivalents techniques, sans sortir pour autant du domaine de protection de l'invention.

## Revendications

1. Procédé de désenfumage d'une vitre de poêle ou de cheminée à foyer fermé, caractérisé en ce qu'il consiste essentiellement à réaliser, par utilisation de la dépression créée par le foyer (5), une circulation d'air (1) parallèlement à la vitre (2), de manière à en écarter la fumée, cet air étant introduit sur tout le pourtour de la vitre (2) à travers une fente périphérique étroite (3) permettant une accélération de l'air.

2. Dispositif pour la mise en oeuvre du procédé suivant la revendication 1, caractérisé en ce qu'il est essentiellement constitué par un cadre-cornière (6) de support de la vitre (2'), dans lequel la vitre (2') est montée à dilatation libre au moyen de plots (7) munis de joints élastiques, et par un contre-cadre (8) délimitant une fente périphérique (9') avec le cadre-cornière (6) de support de la vitre (2').

3. Dispositif, suivant la revendication 2, caractérisé en ce que la vitre (2) détermine avec les parois avant (4) du foyer (5) une fente périphérique (3) d'entrée d'air.

4. Dispositif, suivant la revendication 2, caractérisé en ce que, dans le cas d'une vitre (2") montée dans le cadre-cornière (6') au moyen d'un support continu, la partie inférieure (10) du cadre-cornière (6') est munie de fentes calibrées (11) d'entrée d'air.
